# EUROPÄISCHE PATENTSCHRIFT

(11) **EP 0 671 054 B1**
(45) Veröffentlichungstag und Bekanntmachung des Hinweises auf die Patenterteilung: **17.04.1996**
(21) Anmeldenummer: 93920752.8
(22) Anmeldetag: 17.09.1993
(51) Int. Cl.: H01H 71/32

(54) **MAGNETAUSLÖSER FÜR FEHLERSTROMSCHUTZSCHALTER**
MAGNETIC TRIGGER FOR FAULT CURRENT PROTECTION SWITCH
RELAIS DECLENCHEUR MAGNETIQUE POUR DISJONCTEUR DE PROTECTION A COURANT DE DEFAUT

(30) Priorität: 28.11.1992 DE 4240031
(43) Veröffentlichungstag der Anmeldung: 13.09.1995
(73) Patentinhaber: Felten & Guilleaume Energietechnik AG, D-51063 Köln (DE)
(72) Erfinder: KAHL, Sönke, D-22087 Hamburg (DE); NEUMANN, Wolfgang, D-26954 Nordenham (DE)
(86) Internationale Anmeldenummer: EP9302518
(87) Internationale Veröffentlichungsnummer: WO9413003

(56) Entgegenhaltungen:
- EP-A- 0 225 236
- EP-A- 0 228 345
- FR-A- 2 596 577

## Beschreibung

Die Erfindung betrifft einen Magnetauslöser für Fehlerstromschutzschalter nach dem Oberbegriff des Anspruchs 1.

Fehlerstromschutzschalter werden in Elektrogeräten oder -anlagen eingesetzt, um infolge einer Störung oder eines Defektes auftretende Fehlerströme, also zur Erde abfließende und eine Gefahrenquelle darstellende Ströme, zu erkennen und den elektrischen Stromkreis abzuschalten. Alle mit dem Netz verbundenen Leitungen des Elektrogerätes oder der -anlage werden über einen Stromwandler geführt, der die Summe aller in dem Leitungssystem zu- und abfließenden Ströme ermittelt. In einem störungsfreien System ist diese Summe Null. Wenn jedoch infolge einer Störung ein Teil des Netzstromes über eine Fehlverbindung zur Erde abfließt, wird die Summe der durch den Stromwandler zu- und abfließenden Ströme ungleich Null, wodurch ein magnetisches Feld und in der Sekundärwicklung des Stromwandlers ein Strom erzeugt werden. Dieser Strom bewirkt in Folge einen Stromfluß in der Spule des Magnetauslösers des Fehlerstromschutzschalters.

Ein solcher Magnetauslöser ist in der EPA 0 228 345 A1 beschrieben. Dieser weist ein Magnetjoch mit einer Einkopplungsstelle für ein Dauermagnetfeld, einen Kern für eine Auslösespule, Auflage- und Polflächen auf; hat einen an der Einkopplungsstelle angeordneten Dauermagneten, eine am Kern angeordnete Auslösespule, einen Klappanker aus einer hochpermeablen Legierung und einen durch diesen betätigbaren Stößel. Das Magnetjoch ist aus zwei durch ein magnetisch schlecht leitendes Diaphragma getrennt aneinanderliegenden, aus einer hochpermeablen Legierung bestehenden Jochblechen mit je einer angeformten Auflage für die Lagerung des Klappankers gebildet. Die Gestaltung des Magnetjochs ist einends durch eine an jedem der beiden Jochbleche angeformte Einkopplungsstelle für den Dauermagneten gebildet und andernends durch je eine Polfläche bestimmt, von denen sich eine an der freien Stirnseite des zum Kern für die Auslösespule ausgebildeten Jochblechs und die andere an dem nicht in die Spule hineinragenden Jochblech angeordnet ist. Der Klappanker ist an den angeformten Auflagen am Magnettisch schwenkbar gelagert und steht mit den Polflächen in kontaktschlüssigem Eingriff. Eine am Klappanker angreifende Feder belastet diesen in der von den Polflächen wegweisenden Richtung um die Schwenkachse. Im Bereich der Ankerlagerung sind eine oder mehrere magnetisch schlecht leitende Zonen ausgebildet, um zu verhindern, daß in der Nähe der Schwenkachse des Klappankers ein magnetischer Kurzschluß zwischen den beiden Jochblechen stattfindet. Die Auslösespule führt den in der Sekundärwicklung eines Summenstromwandlers erzeugten Strom, der dort infolge einer Störung erzeug wird.

Das an der Einkopplungsstelle des Magnetjochs durch den dort angeordneten Dauermagneten eingekoppelte Magnetfeld zieht über die Polflächen den Anker an, wobei der Dauermagnet so eingestellt ist, daß die magnetische Kraft größer als die entgegengesetzt wirkende Kraft der am Anker angreifenden Feder ist. Der in der Auslösespule infolge einer Störung geführte Strom schwächt den magnetischen Fluß des Dauermagneten, wodurch die magnetische Kraft kleiner als die auf den Anker wirkende Federkraft wird, der Anker reißt von den Polflächen ab und betätigt den Stößel, wodurch die Kontakte des Fehlerstromschutzschalters geöffnet werden.

Der Magnetauslöser ist durch dessen aus mehreren Teilen bestehendes Magnetjoch aufwendig, relativ groß und hat den Nachteil, daß die durch den Dauermagneten zur Verfügung stehende magnetische Energie nicht vollständig genutzt wird.

Der Erfindung liegt die Aufgabe zugrunde, einen Magnetauslöser für Fehlerstromschutzschalter zu schaffen, der in seinem Aufbau relativ einfach ist, kleine Abmessungen hat und bei dem die magnetische Energie maximal genutzt wird.

Diese Aufgabe wird bei einem Magnetauslöser für Fehlerstromschutzschalter nach dem Oberbegriff des Anspruchs 1 durch dessen kennzeichnende Merkmale gelöst.

Der Vorteil der Erfindung besteht darin, daß das Magnetjoch aus nur einem Teil besteht, wodurch der Aufbau des Magnetauslösers wesentlich vereinfacht ist, und daß es die Ausbildung des Magnetjochs, das einerseits den Dauermagneten im wesentlichen vollständig umhüllt und andererseits zwei Polflächen für den Anker aufweist, die ein Haltemoment erzeugen, gestattet, den Magnetauslöser auf kleinsten Raum zu konzentrieren und dabei die magnetische Energie des Dauermagneten maximal auszunutzen. Das Magnetjoch stellt einen definierten magnetischen Nebenschluß für den Magneten dar.

Die Ausbildung des Lagers als Schneidlager gemäß Anspruch 2 stellt eine wenig auf wendige und reibungsarme Lagerungsart für den Klappanker dar.

Die Maßnahmen nach den Ansprüchen 4 bis 7 stellen zweckmäßige Ausgestaltungen des erfindungsgemäßen Magnetauslösers dar.

Eine höhenverstellbare Anordnung des Dauermagneten nach Anspruch 8 gestattet auf einfache Weise ein Regulierung der einspeisbaren magnetischen Energie.

Die Erfindung wird nachstehend anhand eines Ausführungsbeispiels näher erläutert. Es zeigen schematisch:
- Fig. 1: eine perspektivische Darstellung eines Magnetjochs mit Schneidlager und einen Klappanker,
- Fig. 2: eine Draufsicht auf ein Magnetjoch mit Dauermagnet und Spule,
- Fig. 3: eine Darstellung des Magnetflusses im Magnetjoch und
- Fig. 4: eine Seitenansicht eines Magnetauslösers.

In Fig. 1 ist ein Magnetjoch **1** als Stanz-Biegeteil mit in seiner Projektion hakenförmiger Gestalt dargestellt (auch Fig. 2 und 3). Einerends weist dieses Magnetjoch **1** einen an einem Schenkel **2** angeordneten Kern **3** für eine Auslösespule **4** auf (Fig. 2, 4), und andererseits ist es zu einer nahezu vollständigen und damit auch beidpoligen Umhüllung **5** für einen Dauermagneten **6** - einem Einkopplungsbereich für den Dauermagnetfluß - ausgebildet (Fig. 2, 3). In einer im Abstand zur Projektionsebene befindlichen Ebene sind am Magnetjoch **1** eine zweigeteilte Auflagefläche **7** und zwei Polflächen **8** und **9** ausgebildet, wobei die Auflagefläche **7** auf der einen Seite des Dauermagneten **6** an der Umhüllung **5** und die Polflächen **8** und **9** jenseits des Dauermagneten 6 an der Umhüllung 5 (Polfläche **9**) bzw. am Kern **3** (Polfläche **8**) ausgebildet sind. An der Auflagefläche **7** ist ein Blech **19** mit einer Anlagefläche **10** und zwei seitlichen Arretierungsflächen **11** angeordnet, wobei die rechtwinklig zueinander gelegenen Flächen **7** und **10** eine Kehle bilden und ein Schneidlager **12** darstellen. Die Arretierungsflächen **11** verschließen die Kehle und begrenzen das Schneidlager **12** nach beiden Seiten.

Fig. 1 zeigt des weiteren einen plättchenförmigen Klappanker **13** mit einer Gestalt, die etwa dem Umfang der Projektion des Magnetjochs **1** entspricht. An der lagerseitigen Schmalseite, die über der Auflagefläche **7** des Magnetjochs **1** befindlich ist (Fig. 1), ist eine Schneidkante **14** ausgebildet. An der Oberseite des Klappankers **13** ist ein Angriffshebel **15** für eine Zugfeder **16** (Fig. 4) angeordnet.

Fig. 4 zeigt einen erfindungsgemäßen Magnetauslöser in schematischer Darstellung. Dort ist die Anordnung des Klappankers **13** erkennbar. Dieser liegt kontaktschlüssig auf den beiden Polflächen **8** und **9** auf, wobei dessen Schneidkante **14** in der Kehle des Schneidlagers **12** anliegt. Am Angriffshebel **15** ist die andernends fest verankerte Zugfeder **16** angelenkt. Außerdem läßt die Darstellung die Anordnung des Dauermagneten **6** im Magnetjoch **1** erkennen.

In Fig. 3 ist der infolge der Einkopplung des Dauermagnetfeldes in das Magnetjoch **1** gegebene Magnetfluß dargestellt. Die magnetischen Kraftlinien ziehen den mit seiner Schneidkante **14** im Schneidlager **12** gelagerten Klappanker über beide Polflächen (**8**, **9**) gegen die Kraft der Feder **16** bis zur kontaktschlüssigen Auflage auf den Polflächen **8** und **9** an, wobei beide Pole zum Haltemoment beitragen. Durch die Gestaltung des Magnetjochs **1**, insbesondere auch durch das Vorhandensein eines von den den magnetischen Fluß führenden Polflächen **8** und **9** getrennten Lagers **(12)** mit einer Auflagefläche **7**, die bei vorliegender Ausführungsform zweigeteilt ist, wird verhindert, daß ein Teil des Magnetflusses im Bereich des Lagers durch den Klappanker geführt wird. D.h., der in das Magnetjoch **1** eingebundene Dauermagnet **6** erzeugt im Magnetjoch **1** einen magnetischen Fluß, der zwischen den beiden Polen **(8, 9)** über den Klappanker **13** fließt und diesen infolge der magnetischen Kraft an die Polflächen **8** und **9** zieht. Dadurch, daß der Dauermagnet **6** an seinen beiden Polen vom Magnetjoch **1** umgeben ist und die Auflagefläche **7** keine Polfläche ist, wird die magnetische Energie des Dauermagneten **6** maximal ausgenutzt und durch die Lage der beiden Polflächen **8** und **9** zur Auflagefläche **7** optimal zur Erzeugung eines Haltemomentes verwendet. Die Stärke des wirkenden Magnetfeldes und damit auch die Empfindlichkeit des Magnetauslösers ist durch den Dauermagneten **6** vorbestimmbar und überdies durch dessen Höhenverschiebung im Magnetjoch **1** veränderbar. Der in Fig. 4 dargestellte Zustand zeigt, daß das durch den Magnetfluß am Klappanker **13** wirkende Haltemoment größer als das diesem entgegenwirkende, durch die Kraft der Zugfeder 16 und den Angriffshebel **15** bestimmte Zugmoment ist.

Ein infolge einer Störung in der Sekundärwicklung des zugehörigen Stromwandlers erzeugter Strom fließt auch in der Auslösespule **4** und erzeugt seinerseits im Kern **3** ein Magnetfeld, das das durch den Dauermagneten **6** vorbestimmte Magnetfeld beeinträchtigt und derart schwächt, daß die auf den Klappanker **13** wirkende Kraft der Zugfeder **16** größer als das magnetische Haltemoment wird, so daß der Klappanker **13** von den Polflächen **8** und **9** abreißt und um die Schneidkante **14** von diesen Polflächen weggeschwenkt (weggeklappt) wird. Dabei wird der Stößel **17** betätigt, also nach oben gedrückt, und öffnet seinerseits die Kontakte des Fehlerstromschutzschalters.

## Patentansprüche

1. Magnetauslöser für einen Fehlerstromschutzschalter mit einem mittels einer Feder (16) belasteten Klappanker (13), einem Dauermagneten (6), einer Auslösespule (4), einem Magnetjoch (1) mit Kern für die Auslösespule, einem Lager (7, 10) und Polflächen (8, 9) für den Klappanker (13) und mit einem durch diesen betätigbaren Stößel (17), wobei das Magnetjoch (1) und der Klappanker (13) aus einer hochpermeablen Legierung bestehen, **dadurch gekennzeichnet**, daß das Magnetjoch **(1)** ein in seiner Projektion hakenförmig gestaltetes Biegeteil ist, das einerends den Dauermagneten **(6)** beidpolig und nahezu vollständig umhüllt und andernends zu einem vom Dauermagneten **(6)** wegführenden Schenkel **(2)** ausgebildet ist, daß der Kern **(3)** für die Auslösespule **(4)** an diesem Schenkel **(2)** auf der der Projektionsebene abgewandten Seite angeordnet ist, und daß eine Polfläche **(8)** am Kern **(3)** und eine Polfläche **(9)** zwischen dem Kern **(3)** und dem Dauermagneten **(6)** am Ende des diesen umhüllenden Bereiches **(5)** des Magnetjochs **(1)** und das Lager **(12)** auf der den Polflächen **(8, 9)** abgewandten Seite des Dauermagneten **(6)** am umhüllenden Bereich **(5)** des Magnetjochs **(1)** ausgebildet sind.

2. Magnetauslöser nach Anspruch 1, **dadurch gekennzeichnet**, daß das Lager **(12)** als Schneidlager ausgebildet ist.

3. Magnetauslöser nach Anspruch 2, **dadurch gekennzeichnet**, daß das Schneidlager eine zweigeteilte Auflagefläche **(7)** und eine im wesentlichen senkrecht zu dieser angeordnete und mit dieser eine Kehle bildende Anlagefläche **(10)** für den Klappanker **(13)** aufweist.

4. Magnetauslöser nach Anspruch 3, **dadurch gekennzeichnet**, daß beidseits der Kehle Arretierungselemente **(11)** angeordnet sind.

5. Magnetauslöser nach Anspruch 1 und 3, **dadurch gekennzeichnet**, daß die Polflächen **(8, 9)** und die Auflagefläche **(7)** in einer Ebene angeordnet sind.

6. Magnetauslöser nach Anspruch 1 und 3, **dadurch gekennzeichnet**, daß der Klappanker **(13)** ein Plättchen mit einer Gestalt etwa dem Umfang der Projektion des Magnetjochs **(1)** entsprechend ist, das lagerseitig eine Schneidkante **(14)** und an seiner Oberseite einen Angriffshebel **(15)** für eine Zugfeder **(16)** aufweist.

7. Magnetauslöser nach Anspruch 1, 3, 5 und 6, **dadurch gekennzeichnet**, daß der Klappanker **(13)** mit der Schneidkante **(14)** durch die Kraft einer Zugfeder **(16)** belastet in der Kehle anliegend und um die Schneidkante **(14)** zwischen zwei Stellungen schwenkbar angeordnet ist, von denen die eine durch den Kontaktschluß mit den Polflächen **(8, 9)** bestimmt ist und die andere durch die Schaltstellung eines an der den Polflächen **(8, 9)** abgewandten Seite des Klappankers **(13)** angeordneten und durch diesen betätigbaren Stößels **(17)**.

8. Magnetauslöser nach Anspruch 1, **dadurch gekennzeichnet**, daß der Dauermagnet **(6)** im Magnetjoch **(1)** höhenverschiebbar angeordnet ist.

## Claims

1. Magnetic release for an earth fault current circuit breaker with a hinged armature (13) aligned by means of a spring (16), a permanent magnes (6), release coil (4), a magnet frame (1) with core for the release coil, a bearing (7,10) and pole surfaces (8,9) for the hinged armature (13) and with a tappet (17) which can be activated by the latter, with the magnet frame (1) and the hinged armature (13) consisting of a highly permeable alloy, **characterized in that** the magnet frame (1) is a bent component shaped in its projection like a hook, which at one end sheaths the permanent magnet (6) at both poles and almost completely and at the other end is formed into a limb (2) leading away from the permanent magnet (6), characterized in that the core (3) for the release coil (4) is situated on this limb (2) on the side pointing away from the projection plane, and characterized in that a pole surface (8) is formed at the core (3) and a pole surface (9) is formed between the core (3) and the permanent magnet (6) at the end of this sheathing area (5) of the magnet frame (1) and the bearing (12) is formed on the side of the permanent magnet (6) turned away from the pole surfaces (8, 9) at the sheathing area (5) of the magnet frame (1).

2. Magnetic release as claimed in Claim 1, **characterized in that** the bearing (12) takes the form of a knife bearing.

3. Magnetic release as claimed in Claim 2, **characterized in that** the knife bearing displays a bearing surface (7) divided in two and a rest surface (10) set essentially vertical to the preceding and forming a throat with it for the hinged armature (13).

4. Magnetic release as claimed in Claim 3, **characterized in that** check elements (11) are situated on both sides of the throat.

5. Magnetic release as claimed in Claims 1 and 3, **characterized in that** the pole surfaces (8, 9) and the bearing surface (7) are situated in one plane.

6. Magnetic release as claimed in Claims 1 and 3, **characterized in that** the hinged armature (13) is a lamina with a shape corresponding approximately to the extent of projection of the magnet frame (1), displaying a knife edge (14) on its bearing side and on its upper side an attachment lug (15) for a tension spring (16).

7. Magnetic release as claimed in Claims 1, 3, 5 and 6, **characterized in that** the hinged armature (13) is aligned with the knife edge (14) by the force of a tension spring (16) so as to be settled in the throat and so as to be capable of being swivelled around the knife edge (14) between two positions, of which one is established when contact is held with the pole surfaces (8, 9) and the other by the switch setting of a tappet (17) located at the side of the hinged armature (13) turned away from the pole surfaces (8, 9) and operated by this armature.

8. Magnetic release as claimed in Claim 1, **characterized in that** the permanent magnet (6) is adjustable in height within the magnet frame (1).

## Revendications

1. Relais déclencheur électromagnétique pour un disjoncteur de protection à courant de défaut comprenant une armature battante (13) chargée par un ressort (16), un aimant permanent (6), une bobine de déclenchement (4), une culasse magnétique (1) avec un noyau pour la bobine de déclenchement, un palier (7, 10) et des surfaces polaires (8, 9) pour l'armature battante (13) ainsi qu'un poussoir (17) actionné par celle-ci, la culasse magnétique (1) et l'armature battante (13) étant réalisées en un alliage extrêmement perméable, caractérisé en ce que la culasse magnétique (1) est une pièce cintrée qui, en projection, a une forme de crochet, et dont une extrémité enveloppe pratiquement complètement et sur les deux pôles, l'aimant permanent (6) et dont l'autre extrémité est réalisée sous la forme de branche (2) s'éloignant de l'aimant permanent (6), cette branche (2) portant le noyau (3) de la bobine de déclenchement (4), sur le côté opposé au plan de projection, et en ce qu'une surface polaire (8) est prévue sur le noyau (3), une autre surface polaire (9) se trouvant entre le noyau (3) et l'aimant permanent (6), à l'extrémité de cette zone (5) de la culasse magnétique (1) enveloppant cet aimant, et le palier (12) est réalisé sur le côté de l'aimant permanent (6) opposé aux surfaces polaires (8, 9), sur la zone enveloppante (5) de la culasse magnétique (1).

2. Déclencheur électromagnétique selon la revendication 1, caractérisé en ce que le palier (12) est un palier à couteau.

3. Déclencheur électromagnétique selon la revendication 2, caractérisé en ce que le palier à couteau présente une surface d'appui (7) divisée en deux parties et comporte une surface d'appui (10), essentiellement perpendiculaire à la surface d'appui précédente, en faisant avec celle-ci une gorge pour l'armature battante (13).

4. Déclencheur électromagnétique selon la revendication 3, caractérisé en ce que de part et d'autre de la gorge il y a des éléments de retenue (11).

5. Déclencheur électromagnétique selon les revendications 1 et 2, caractérisé en ce que les surfaces polaires (8, 9) et les surfaces d'appui (7) sont situées dans un plan.

6. Déclencheur électromagnétique selon les revendications 1 et 3, caractérisé en ce que l'armature battante (13) comporte une plaquette dont la forme correspond sensiblement à la projection de la culasse magnétique (11), et qui, du côté du palier, est munie d'un couteau (14) et comporte sur sa face supérieure un levier de prise (15) pour accrocher un ressort de traction (16).

7. Déclencheur électromagnétique selon les revendications 1, 3, 5 et 6, caractérisé en ce que l'armature battante (13) et son couteau (14) sont chargés par la force d'un ressort de traction (16) pour être appliqués dans la gorge et montés pivotants autour du couteau (14) entre deux positions dont l'une est définie par le contact avec les surfaces polaires (8, 9) et l'autre par la position de commutation d'un côté de l'armature battante (13) opposé aux surfaces polaires (8, 9), et d'un poussoir (17) actionné par celui-ci.

8. Déclencheur électromagnétique selon la revendication 1, caractérisé en ce que l'aimant permanent (6) est coulissant en hauteur dans la culasse magnétique (1).
